# EUROPÄISCHE PATENTSCHRIFT

(11) **EP 0 324 055 B1**
(45) Veröffentlichungstag und Bekanntmachung des Hinweises auf die Patenterteilung: **22.05.1991**
(21) Anmeldenummer: 88112514.0
(22) Anmeldetag: 02.08.1988
(51) Int. Cl.: E03F 5/04, E04D 13/04

(54) **Ablauf für Boden, Decke, Dach oder dgl.**
Gully for floors, roofs or the like
Bouche d'égout pour planchers, toits ou similaire

(30) Priorität: 15.01.1988 DE 8800396 U
(43) Veröffentlichungstag der Anmeldung: 19.07.1989
(73) Patentinhaber: PASSAVANT-WERKE AG, D-65322 Aarbergen 7 (DE)
(72) Erfinder: Kunz, Dieter, Dipl.-Ing., D-6209 Aarbergen 1 (DE); Kloft, Josef, D-6250 Limburg 7 (DE)

(56) Entgegenhaltungen:
- DE-U- 7 724 044
- FR-A- 2 296 113

## Beschreibung

Die Neuerung bezieht sich auf einen Ablauf für Boden, Decke oder Dach mit herausnehmbar eingesetztem Geruchverschluß vor dem seitlichen Rohranschlußstutzen. Dieser Geruchverschluß enthält nach DE-U-77 24 044 eine Tauchwand und eine Überfallwand und dazwischen eine Einlegenut für einen O-Ring, der gegen eine Rundführung im Übergangsbereich zwischen Gehäuse und Rohranschlußstutzen anliegt.

Der Geruchverschluß bei diesem vorbekannten Ablauf muß beim Einsetzen mit dem O-Ring auf den Gehäuseboden gesetzt werden, der zu diesem Zweck absatzlos in die Rundführung und den Rohranschlußstutzen übergeht. Es hat sich gezeigt, daß das korrekte Einsetzen des Geruchverschlusses große Schwierigkeiten macht. Der Geruchverschluß muß stark nach unten gedrückt und gleichzeitig in Einbaurichtung verschoben werden. Dabei kommt es zu Verkantungen, die ein einwandfreies Einschieben verhindern und den Dichtring beschädigen können. Gelingt der Einbau, dann kann der O-Ring, der an der Rundführung abrollen soll, nicht in die richtige Einbaustellung gelangen.

Die Aufgabe, diese Schwierigkeiten zu beseitigen, wird nun gemäß der Neuerung dadurch gelöst, daß der Rundführung am Gehäuseboden eine flache Mulde vorgeordnet ist, die von zwei seitlichen Gleitschienen begrenzt wird, auf denen sich entsprechende Gegenflächen am Geruchverschluß führend abstützen. Der Geruchverschluß legt sich mit den Gegenflächen auf den seitlichen Gleitschienen auf und verbleibt dort bis zum vollständigen Einbau. Dadurch gibt es keine Verkantungen mehr. Die flache Mulde sorgt dafür, daß der O-Ring einwandfrei eingeschoben werden kann. Die flache Mulde ist so schwach ausgebildet, daß beim Ziehen des Geruchverschlusses praktisch kein Wasser dort stehen bleibt.

Der O-Ring wird im Geruchverschluß vorzugsweise durch zwei Bünde nichtrollend gehalten. Es entfällt demnach der Zwang, auf ein einwandfreies Abrollen um mindestens den halben Umfang zu achten. Der Dichtring nimmt in jedem Fall die vorgesehene Lage ein.

Vorzugsweise wird die Rundführung an der Einlaufseite mit einer Fase versehen. Im unteren Bereich bildet der Auslauf der Mulde die Fase, so daß der O-Ring rundum gleichmäßig angesetzt wird und ohne Beschädigung eingeschoben werden kann. Die Endstellung des Geruchverschlusses wird durch eine Scheibe erreicht, die gegen entsprechende Gehäuseflächen anschlägt.

In der Zeichnung ist ein Ausführungsbeispiel der Neuerung im Längs- (Fig. 1) und Querschnitt (Fig. 2) durch das Ablaufgehäuse 1 mit eingebautem Geruchverschluß 2 dargestellt. Das Gehäuse enthält eine mit Sickeröffnungen 3 im Rand versehene Einlauföffnung 4 für (nicht dargestellte) Roste oder Aufsatzstücke. Der Gehäuseboden 5 geht mit einer flachen Mulde 6 in die Rundführung 7 über, die die Aufnahme für den Geruchverschluß 2 bildet. Die Rundführung 7 ragt dabei im oberen Abschnitt in den Übergangsbereich 8 des Gehäuses, wodurch Platz für die Überlaufwand 9 des Geruchverschlusses geschaffen wird. Das Mittelteil 10 des Geruchverschlusses ist zylindrisch und außen mit einer Nut 1 für den O-Ring 12 versehen. Am Ansatz der Tauchwand 13 läuft außen eine Scheibe 14 um, die sich als Anschlag gegen die Vorderkante der Rundführung 7 legt, die dort eine Fase 19 hat. Auf der Tauchwand 13 befindet sich noch eine gelochte Handhabe 15 zum Ergreifen oder Einstecken eines Werkzeugs. Die Unterkante 16 der Tauchwand 13 verläuft beidseitig der Mulde 6 in Längsrichtung, so daß sie sich beim Einsetzen auf die Gleitschienen 17 aufsetzen, die neben der Mulde vorgesehen sind. Die Gleitschienen 17 sind, wie Fig. 2 zeigt, so schmal, daß sie den Abfluß nicht behindern. Sie können zulaufseitig und zum unteren Scheitel hin abgeschrägt werden, so daß sich auch kein Schmutz bei ihnen sammelt.

Auslaufseitig schließt sich an den Übergangsbereich 8 der Rohranschlußstutzen 18 an. Durch die Herausnehmbarkeit des Geruchverschlusses wird eine separate Reinigungsöffnung gespart.

## Patentansprüche

1. Ablauf für boden, Decke, Dach ider dgl. mit einem Ablaufgehäuse (1) mit seitlichen Rohranschlußstutzen (18) und einem in den Übergangsbereich (8) einsteckbaren, Tauch- und Überfallwand (13, 9) aufweisenden Geruchverschluß (2), wobei die Abdichtung durch einen O-ring (12) erfolgt, der gegen eine Rundführung (7) des Ablaufgehäuses anliegt, **dadurch gekennzeichnet**, daß der Rundführung (7) am Gehäuseboden (5) eine flache Mulde (6) vorgeordnet ist, die von zwei seitlichen Gleitschienen (17) begrenzt wird, auf denen sich entsprechende Gegenflächen (16) am Geruchverschluß (2) führend abstützen.

2. Ablauf nach Anspruch 1, **dadurch gekennzeichnet**, daß die Mulde (6) von der Rundführung (7) weg gerichtet flach ausläuft.

3. Ablauf nach Anspruch 1 oder 2, **dadurch gekennzeichnet**, daß der O-Ring (12) im Geruchverschluß (2) in einer durch zwei Bünde begrenzten Nut (11) nichtrollend gehalten ist.

4. Ablauf nach Anspruch 1, 2 oder 3, **dadurch gekennzeichnet**, daß die Rundführung (7) eine Fase (19) zum Ansetzen des O-Rings (12) aufweist.

5. Ablauf nach einem oder mehreren der vorstehenden Ansprüche, **dadurch** **gekennzeichnet**, daß der Geruchverschluß (2) mit einer Scheibe (14) ausgestattet ist, mit der er wenigstens teilweise in Einbaustellung gegen Gehäuseflächen anschlägt.

## Claims

1. A discharge for floor, ceiling, and roof and the like, possessing a discharge housing (1) with a lateral pipe joint socket (18) and a stench trap (2) which may be inserted into the area of transition (8) and which possesses scum and overflow boards (13, 9), the sealing being accomplished by means of an O-ring (12) which is engaged to a round guide (7) of the discharge housing, characterized in that a slight trough (6) is arranged at the housing bottom (5) in front of the round guide (7) limited by two lateral slide rails (17) where corresponding opposite surfaces (16) located on the stench trap (2) are supported in a guiding way.

2. A discharge according to claim 1 characterized in that in the direction facing away from the round guide (7) the trough (6) tapers off horizontally.

3. A discharge according to claim 1 or 2 characterized in that the O-ring (12) is held in the stench trap (2) in a channel (11) confined by two collars in a non-rolling way.

4. A discharge according to claims 1, 2 or 3 characterized in that the round guide (7) possesses a bezel (19) for the putting-on of the O-ring (12).

5. A discharge according to one or several of the previous claims characterized in that the stench trap (2) is equipped with a disk (14) by which, in the mounted state, it is engaged at least in part to the surfaces of the housing.

## Revendications

1. Ecoulement pour le sol, le plafond, le toit ou similaire, comprenant un boîtier d'écoulement (1) avec un raccord de tuyau latéral (18) et un siphon inodore (2) enfonçable dans la zone de transition et comprenant une paroi plongeuse et une paroi de trop-plein (13,9), dont l'étanchéité est assurée par un joint torique (12) placé contre un guidage circulaire (7) du boîtier d'écoulement, **caractérisé** **par le fait** que le guidage circulaire (7) est précédé, sur le fond du boîtier (5) d'une cavité plate (6) limitée par deux coulisses latérales (17) sur lesquelles s'appuient et sont guidées des contre-surfaces (16) du siphon inodore (2).

2. Ecoulement selon revendication 1, **caractérisé** **par le fait** que la cavité (6) se termine, en partant du guidage circulaire (7) de façon plate.

3. Ecoulement selon revendication 1 ou 2, **caractérisé** **par le fait** que le joint torique (12) est maintenu, sans rouler, dans le siphon inodore (2) par une gorge (11) limitée par deux colliers.

4. Ecoulement selon revendications 1, 2 ou 3, **caractérisé** **par le fait** que le guidage circulaire (7) présente un biseau (19) pour le placement du joint torique (12).

5. Ecoulement selon une ou plusieurs revendications, caractérisé par le fait que le siphon inodore (2) est muni d'un disque (14) par lequel il est arrêté en position de montage, du moins en partie, contre les surfaces du boîtier.
